# FASCICULE DE BREVET EUROPEEN

(11) **EP 0 454 542 B1**
(45) Date de publication et mention de la délivrance du brevet: **15.03.1995**
(21) Numéro de dépôt: 91401012.9
(22) Date de dépôt: 17.04.1991
(51) Int. Cl.: H05C 1/04, G01R 22/00

(54) **Dispositif de contrôle servant à mesurer l'efficacité d'une clôture électrique**
Kontrollvorrichtung, die zur Messung der Wirksamkeit eines elektrischen Zaunes dient
Testing device used for measuring the efficiency of an electric fence

(30) Priorité: 25.04.1990 FR 9005245
(43) Date de publication de la demande: 30.10.1991
(73) Titulaire: Hamm, Valéry, La Fleche (Sarthe) (FR)
(72) Inventeur: HAMM, Jean Jacques, 72200 La Flèche (FR)
(74) Mandataire: Loyer, Bertrand

(56) Documents cités:
- WO-A-82/00936
- US-A- 3 873 847
- US-A- 4 725 825
- ETZ - ELEKTROTECHNISCHE ZEITSCHRIFT, vol. 109, no. 18, septembre 1988, pages 840-843, Berlin, DE; W. WEINREICH: "Berechnung und Bewertung von Elektrozaunimpulsen"

## Description

La présente invention concerne d'une manière générale les clôtures électriques utilisées pour fermer les champs où paissent des animaux afin de pouvoir laisser ceux-ci sans surveillance.

L'invention concerne plus particulièrement un dispositif permettant de contrôler le bon fonctionnement de ces clôtures.

Plusieurs types de dispositifs contrôleurs pour clôtures électriques sont déjà connus et usuellement mis en oeuvre. Les contrôleurs le plus souvent utilisés permettent de détecter ou de mesurer la tension de crête existant entre les bornes d'un électrificateur, entre deux fils conducteurs, ou entre un fil conducteur et le sol. D'autres types de contrôleurs permettent de mesurer une valeur plus ou moins intégrée sur le temps de la tension de l'impulsion.

Cependant on a remarqué que la grandeur représentative de la douleur ressentie par un animal ou un homme touchant les conducteurs est surtout fonction de l'énergie électrique qui est dissipée dans le corps pendant l'impulsion.

La mesure de la tension de crête de l'impulsion n'est donc pas très représentative de l'efficacité de l'électrificateur, ou de la ligne de clôture électrique à l'endroit où l'on fait la mesure.

Par ailleurs, la mesure de l'énergie de l'impulsion n'est pas très facile à réaliser, car elle est de la forme${\text{∫(1/R}}_{\text{c}} \text{) V²(t) dt}$
où :
- V(t) est la tension instantanée apparaissant entre les points de contact de l'animal avec les conducteurs de clôture,
- R_{c} est l'impédance équivalente de l'animal soumis à une impulsion à haute tension, et dont différentes expériences ont montré qu'elle était d'ordre essentiellement résistif, variant, selon l'animal, de quelques centaines à quelques milliers d'ohms.

La nécessité de calculer une fonction du carré de la tension rend la réalisation d'un système de contrôle ni facile ni économique si l'on utilise les moyens électroniques traditionnels.

Il est possible de proposer différentes méthodes de mesure de l'énergie de l'impulsion (voir WO-A-8 200 936) mais celles-ci ne permettent pas généralement de mettre au point un dispositif intéressant :
- les moyens utilisant la mesure de l'échauffement d'une résistance ne sont ni fiables ni suffisament répétitif,
- les moyens utilisant la digitalisation du signal d'entrée pour ensuite le traiter numériquement (calcul du carré de la tension puis intégration), nécessitent des composants rapides et onéreux,
- les moyens utilisant des composants permettant la multiplication analogique d'un signal d'entrée par lui-même sont également onéreux, et présentent l'inconvénient de nécessiter des compensations des dérives dans le temps, et des dérives en température.

Afin de pallier ces inconvénients, l'invention tend à proposer un dispositif dont les parties "quadrature de V(t)" et "intégration sur le temps" sont composées d'éléments passifs (résistances, diodes, diodes zener, condensateurs...) stables dans le temps et en température, peu gourmands en énergie, et dont le temps de réponse est extrêmement court.

A cet effet, l'invention concerne un dispositif de contrôle servant à mesurer l'efficacité d'une clôture électrique, le dispositif mesurant l'énergie de chaque impulsion apparaissant en sortie de l'électrificateur ou entre deux conducteurs de la clôture et comprenant deux bornes d'entrée, des moyens pour générer un courant à partir de la tension de l'impulsion appliquée entre les bornes d'entrée, courant qui est proportionnel à une fonction approximant le carré de la tension d'entrée, et des moyens pour intégrer sur le temps le courant ainsi généré.

Suivant une première variante de réalisation de l'invention l'approximation de la fonction "carré de la tension" est obtenue en recueillant un courant I(t) # K V²(t) à la sortie d'un circuit comportant des résistances Rₙ et des éléments écrêteurs Zₙ, conducteurs au-dessus d'une tension Vₙ, reliés en série avec les résistances Rₙ, ledit circuit étant tel que :
- chaque branche Rₙ, Zₙ est connectée en parallèle,
- les valeurs des résistances Rₙ et des éléments Zₙ ont des valeurs étagées suivant les formules :
   Vₒ = 0
   Rₒ = 1 / K V₁
   R₁ = 1 / K V₂
   R₂ = 1 / [K (V₃ - V₁)]
   ..........................
   Rₙ₋₁ = 1 / [K(Vₙ - Vₙ₋₂)]
   le courant I(t) étant alors une fonction qui peut être représentée par une série de segments qui coupent la parabole :$\text{I(t) = K V²(t)}$ aux points d'abscisses :
   V = Vₒ
   V = V₁
   V = V₃
   ............
   V = Vₙ₋₂
   V = Vₙ₋₁
   V = Vₙ

Suivant une seconde variante de réalisation, l'approximation de la fonction "carré de la tension" peut être obtenue en recueillant un courant I(t) # K V²(t) à la sortie d'un circuit comportant des résistances Rₙ et des éléments écrêteurs Zₙ, conducteurs au-dessus d'une tension Vₙ, reliés en série avec les résistances Rₙ, ledit circuit étant tel que :
- chaque branche Rₙ, Zₙ est connectée de manière que les résistances Rₙ aient un point commun alors que chaque élément Zₙ a le point, non commun à la résistance Rₙ, relié au point commun à la résistance Rₙ₋₁ et Zₙ₋₁,
- les valeurs des résistances Rₙ et des éléments Zₙ ont des valeurs étagées suivant les formules :
   Vₒ = 0
   Rₒ = 1 / K V₁
   R₁ = 1 / [K (V₂ + V₁)]
   R₂ = 1 / [K (V₃ + V₂)]
   ..........................
   Rₙ₋₁ = 1 / [K (Vₙ + Vₙ₋₁)]
   le courant I(t) étant alors une fonction qui peut être représentée par une série de segments qui coupent la parabole :$\text{Y(t) = K V²(t)}$ aux points d'abscisses :
   V = Vₒ
   V = V₁ + V₂
   V = V₁ + V₂ + V₃
   .............
   V = V ₁ + V₂ + V₃ + ... +Vₙ₋₂
   V = V₁ + V₂ + V₃ + ... + Vₙ₋₁
   V = V₁ + V₂ + V₃ + ... + Vₙ

Dans le cas du premier montage les valeurs Vₙ peuvent être les valeurs d'une suite arithmétique de premier élément 0 et d'argument Vₒ, les valeurs des résistances Rₙ étant alors égales, sauf Rₒ qui a une valeur double de R₁ = R₂ = R₃ = ... = Rₙ.

Dans le cas du second montage les valeurs de Vₙ peuvent être choisies toutes identiques, à l'exception de Vₒ qui a une valeur nulle, les valeurs des résistances Rₙ étant alors égales, sauf Rₒ qui a une valeur double de R₁ = R₂ = R₃ = ... = Rₙ.

Une charge électrique R_{c} simulant l'impédance d'un animal touchant les fils peut être connectée entre les deux bornes d'entrée du contrôleur, la valeur ohmique de R_{c} étant beaucoup plus petite que les valeurs ohmiques des résistances Rₙ du circuit d'analyse et de mesure.

L'intégrale du courant I(t) proportionnel au carré de la tension peut être obtenue par la charge d'un condensateur Cᵢ à travers une résistance Rᵢ tels que la constante de temps Rᵢ Cᵢ soit beaucoup plus grande que la durée de l'impulsion d'entrée.

Le condensateur Cᵢ est déchargé par un dispositif de remise à zéro automatique, un certain temps après l'impulsion, après que la tension de crête atteinte ait été relevée mais avant que n'apparaisse l'impulsion suivante.

Le condensateur Cᵢ peut aussi n'être déchargé par un dispositif de remise à zéro automatique qu'après un nombre déterminé d'impulsions.

Enfin la décharge du condensateur Cᵢ peut être obtenue par un commutateur à fonctionnement manuel.

La lecture de l'énergie de l'impulsion se fait en reliant le condensateur à un dispositif afficheur, numérique ou à aiguille, qui indique la valeur de crête du voltage du condensateur Cᵢ atteinte à la fin du ou des processus d'intégration.

On comprendra mieux les divers aspects de l'invention par la lecture de la description qui va suivre en regard du dessin sur lequel :
- la Figure 1 représente un schéma global d'une réalisation possible du dispositif faisant l'objet de l'invention,
- la figure 2 représente une réalisation possible du bloc électrique Q₁ qui génère un courant I(t) proportionnel au carré de V(t),
- la figure 3 est une représentation de la courbe G(V) de la valeur du courant généré par le dispositif de la figure 2,
- la figure 4 représente une variante de réalisation du montage de la figure 2,
- la figure 5 représente un circuit intégrateur.

Sur la figure 1, une charge R_{c} est reliée entre les deux bornes d'entrée du contrôleur. Cette charge peut être choisie proche de 1000 ohms, valeur qui représente assez bien l'impédance du corps et des contacts pour un animal touchant le fil. R₂ et R₃ forment un pont diviseur, R₂ ayant des valeurs suffisantes pour ne pas modifier la charge R_{c} de manière appréciable. Dans le cas où R₃ a une valeur beaucoup plus petite que R_{c}, on peut supprimer R₂ et relier R₃ en série avec R_{c}.

R₂ et R₃ forment un pont diviseur afin de travailler sous des tensions, aux bornes de R₃, beaucoup moins élevées que la tension d'entrée V(t) qui peut atteindre 10.000 volts.

Un pont de diodes D₁, D₂, D₃, D₄ permet de redresser les oscillations du signal d'entrée. Aux bornes A et B de ce pont de diodes est branché un système électrique composé des 4 blocs Q₁, Q₂, Q₃, Q₄. Ces 4 blocs permettent l'analyse du signal, son affichage, et la remise à zéro du système.

Q₁ est un dispositif qui transforme le signal V(t) en un courant électrique I(t) proportionnel au carré de V(t).

Q₂ intègre le signal I(t) sur le temps, et stocke l'information sous forme d'une tension de charge V₂ d'un condensateur Cᵢ qui est proportionnelle à :${\text{∫I²(t) dt # M x ∫(1/R}}_{\text{c}} \text{) x V²(t) dt .}$

Q₃ est un dispositif qui indique, par exemple sur un afficheur numérique, la tension V₂ atteinte aux bornes de Cᵢ après la fin de chaque impulsion électrique.

Q₄ est un dispositif qui permet de décharger complètement Cᵢ après que la lecture de sa tension de crête ait été faite. Q₄ peut être conçu, en utilisant les moyens bien connus de l'électronique, pour décharger le condensateur Cᵢ automatiquement un certain temps après chaque impulsion lorsque la lecture de V₂ a été faite. Q₄ peut également être conçu pour ne décharger automatiquement Cᵢ qu'après un nombre prédéterminé d'impulsions afin que le signal puisse être cumulé sur plusieurs impulsions. Enfin Q₄ peut être un dispositif manuel du genre "bouton-poussoir" sur lequel l'utilisateur appuie afin de décharger Cᵢ, après un nombre d'impulsions suffisant pour assurer une lecture fiable de l'affichage, dans le cas où l'énergie résiduelle à l'endroit de la mesure est petite.

Une réalisation possible du bloc électrique Q₁ est visible à la figure 2 sur laquelle Z₁, Z₂ ... Zₙ sont des éléments écrêteurs tels que des diodes zener ou des résistances variables avec la tension. Les éléments Zₙ sont rangés suivant l'ordre croissant des valeurs Vₙ de leurs tensions de seuil, de la gauche vers la droite. La première valeur Vₒ de l'élément Zₒ est prise, dans cet exemple égale à zéro, Zₒ, qui est en fait un court-circuit, n'est pas représenté.

Le dispositif tel que représenté sur la figure 2 permet, lorsqu'on choisit judicieusement les valeurs Vₖ des seuils de tensions des diodes zener, et les résistances Rₖ associées, d'obtenir un courant I(t) qui est une fonction croissante G(V) représentée à la figure 3, composée de segments de droites dont chacun est une sécante ("corde") d'une courbe F(V) en des points recherchés.

En se reportant aux figures 2 et 3, on voit que si :${\text{I(V}}_{\text{k-1}} {\text{) = F(V}}_{\text{k-1}} \text{)}$
et${\text{I(V}}_{\text{k}} {\text{) = F(V}}_{\text{k}} \text{)}$
on a pour V compris entre Vₖ et Vₖ₊₁ :${\text{I(V)=F(V}}_{\text{k}} {\text{)+{[(F(V}}_{\text{k}} {\text{)-F(V}}_{\text{k-1}} {\text{)]x[(V-V}}_{\text{k}} {\text{)/(V}}_{\text{k}} {\text{-V}}_{\text{k-1}} {\text{)}+[(V-V}}_{\text{k}} {\text{)/R}}_{\text{k}} \text{]}$

Si l'on veut que I(Vₖ₊₁) = F(Vₖ₊₁), on obtient la valeur à choisir pour Rₖ en reportant V = Vₖ₊₁ dans la fonction I(V) ci-dessus et en écrivant que I(Vₖ₊₁) = F(Vₖ₊₁).

Dans le cas d'une fonction F(V) parabolique, les fonctions récurrentes ci-dessous donnent Rₙ en fonction de Vₙ :
Rₒ = 1 / K V₁
R₁ = 1 / K V₂
R₂ = 1 / [K (V₃ - V₁)]
.......................
Rₙ₋₁ = 1 / [K (Vₙ - Vₙ₋₂)]

Le courant I(t) est alors une fonction de V(t) représentée par une série de segments ("cordes") coupant la parabole F(t) = K V²(t) aux points d'abscisses :
V = 0
V = V₁
V = V₂
.....
V = Vₙ₋₁
V = Vₙ

Un choix assez rapproché des valeurs des Vₙ permet alors d'obtenir une excellente approximation de la fonction parabolique.

Si l'on choisit d'utiliser des éléments écrêteurs dont les tensions de seuils suivent une progression arithmétique (par exemple en reliant en série plusieurs diodes zener de même tension de seuil), il faut alors choisir des résistances de valeur égale, sauf pour Rₒ qui doit avoir une valeur ohmique double de R₁, R₂, R₃...Rₙ.

Le schéma de la figure 4 représente une variante du montage de la figure 2, dans lequel les éléments écrêteurs sont montés en série, ce qui permet de limiter le nombre de types de diodes zener à utiliser et la valeur de leur tension de seuil.

On montre facilement que, dans le cas de la figure 4, les valeurs des résistances permettant d'obtenir un courant I(t) proche d'une fonction parabolique de V, doivent respecter les valeurs suivantes :
Rₒ = 1 / K V₁
R₁ = 1 / [K (V₂ + V₁)]
R₂ = 1 / [K (V₃ + V₂)]
....................
Rₙ₋₁ = 1 / [K (Vₙ + Vₙ₊₁)]

Si l'on choisit d'utiliser des éléments écrêteurs identiques, de même valeur de tension seuil, il faut alors utiliser des résistances de même valeur, sauf la première résistance Rₒ qui doit avoir une valeur ohmique double des résistances R₁, R₂, ... Rₙ.

La figure 5 représente un circuit intégrateur bien connu, composé d'une résistance de charge Rᵢ et d'un condensateur Cᵢ. Ce circuit permet d'obtenir l'intégration du courant I(t) avec une très bonne approximation dans la mesure où la constante de temps Rᵢ Cᵢ est bien inférieure à la durée de chaque impulsion.

## Revendications

1. Dispositif de contrôle servant à mesurer l'efficacité d'une clôture électrique, le dispositif mesurant l'énergie de chaque impulsion apparaissant en sortie de l'électrificateur ou entre deux conducteurs de la clôture et comprenant deux bornes d'entrée, des moyens pour générer un courant à partir de la tension de l'impulsion appliquée entre les bornes d'entrée, courant qui est proportionnel à une fonction approximant le carré de la tension d'entrée, et des moyens pour intégrer sur le temps le courant ainsi généré.

2. Dispositif selon la revendication 1, caractérisé en ce que l'approximation de la fonction "carré de la tension" est obtenue en recueillant un courant I(t) # K V²(t) à la sortie d'un circuit comportant des résistances Rₙ et des éléments écrêteurs Zₙ, conducteurs au dessus d'une tension Vₙ, reliés en série avec les résistances Rₙ, ledit circuit étant tel que :
- chaque branche Rₙ, Zₙ est connectée en parallèle,
- les valeurs des résistances Rₙ et des éléments Zₙ ont des valeurs étagées suivant les formules :
Vₒ = 0
Rₒ = 1 / K V₁
R₁ = 1 / K V₂
R₂ = 1 / [K (V₃ - V₁)]
..........................
Rₙ₋₁ = 1 / [K (Vₙ - Vₙ₋₂)]
le courant I(t) étant alors une fonction qui peut être représentée par une série de segments, ou "cordes", qui coupent la parabole$\text{I(t) = K V²(t)}$ aux points d'abscisses
V = Vₒ
V = V₁
V = V₃
.............
V = Vₙ₋₂
V = Vₙ₋₁
V = Vₙ

3. Dispositif selon la revendication 1, caractérisé en ce que l'approximation de la fonction "carré de la tension" est obtenue en recueillant un courant I(t) # K V²(t) à la sortie d'un circuit comportant des résistances Rₙ et des éléments écrêteurs Zₙ, conducteurs au dessus d'une tension Vₙ, reliés en série avec les résistances Rₙ, ledit circuit étant tel que :
- chaque branche Rₙ, Zₙ est connectée de manière que les résistances Rₙ aient un point commun alors que chaque élément Zₙ a le point, non commun à la résistance Rₙ, relié au point commun à la résistance Rₙ₋₁ et Zₙ₋₁,
- les valeurs des résistances Rₙ et des éléments Zₙ ont des valeurs étagées suivant les formules :
Vₒ = 0
Rₒ = 1 / K V₁
R₁ = 1 / [K ( V₂ + V₁)]
R₂ = 1 / [K (V₃ + V₂)]
..........................
Rₙ₋₁ = 1 / [K (Vₙ + Vₙ₋₁)]
le courant I(t) étant alors une fonction qui peut être représentée par une série de segments, ou "cordes", qui coupent la parabole :$\text{I(t) = K V²(t)}$ aux points d'abscisses
V = Vₒ
V = V₁ + V₂
V = V₁ + V₂ + V₃
.............
V = V₁ + V₂ + V₃ + ... +Vₙ₋₂
V = V₁ + V₂ + V₃ + ... + Vₙ₋₁
V = V₁ + V₂ + V₃ + ... + Vₙ

4. Dispositif selon l'une quelconque des revendications 2 ou 3, caractérisé en ce que les éléments écrêteurs Zₙ sont des diodes zener ou des résistances variables avec la tension.

5. Dispositif selon la revendication 2, caractérisé en ce que les valeurs Vₙ sont les valeurs d'une suite arithmétique de premier élément 0 et d'argument Vₒ, les valeurs des résistances Rₙ étant alors égales, sauf Rₒ qui a une valeur double de R₁ = R₂ = R₃ = ... = Rₙ.

6. Dispositif selon la revendication 3, caractérisé en ce que les valeurs de Vₙ sont toutes identiques, à l'exception de Vₒ qui a une valeur nulle, les valeurs des résistances Rₙ étant alors égales, sauf Rₒ qui a une valeur double de R₁ = R₂ = R₃ = ... = Rₙ.

7. Dispositif selon l'une quelconque des revendications 1 à 6, caractérisé en ce qu'une charge électrique R_{c} simulant l'impédance d'un animal touchant les fils est connectée entre les deux bornes d'entrée du contrôleur, la valeur ohmique de R_{c} étant beaucoup plus petite que les valeurs ohmiques des résistances Rₙ du circuit d'analyse et de mesure.

8. Dispositif selon l'une quelconque des revendications 1 à 7, caractérisé en ce que l'intégrale du courant I(t) proportionnel au carré de la tension est obtenue par la charge d'un condensateur Cᵢ à travers une résistance Rᵢ tel que la constante de temps RᵢxCᵢ soit beaucoup plus grande que la durée de l'impulsion d'entrée.

9. Dispositif selon la revendication 8, caractérisé en ce que le condensateur Cᵢ est déchargé par un dispositif de remise à zéro automatique, un certain temps après l'impulsion, après que la tension de crête atteinte ait été relevée mais avant qu'apparaisse l'impulsion suivante.

10. Dispositif selon la revendication 8, caractérisé en ce que le condensateur Cᵢ n'est déchargé par un dispositif de remise à zéro automatique qu'après un nombre déterminé d'impulsions.

11. Dispositif selon la revendication 8, caractérisé en ce que le condensateur Cᵢ est déchargé par un commutateur à fonctionnement manuel.

12. Dispositif selon l'une quelconque des revendications 7 à 11, caractérisé en ce que le condensateur est relié à un dispositif afficheur, numérique ou à aiguille, qui indique la valeur de crête du voltage du condensateur Cᵢ atteinte à la fin du ou des processus d'intégration.

## Patentansprüche

1. Kontrollvorrichtung, die zur Messung der Wirksamkeit eines elektrischen Zaunes dient und die Energie eines jeden am Ausgang des Elektrifizierers oder zwischen zwei Leitern des Zaunes auftretenden Pulses mißt, mit zwei Eingangsklemmen, Mitteln zur Erzeugung eines von der zwischen den Eingangsklemmen anliegenden Pulsspannung ausgehenden Stromes, der proportional zu einer sich dem Quadrat der Eingangsspannung annähernden Funktion ist, und Mitteln zur zeitlichen Integration des Stroms.

2. Vorrichtung nach Anspruch 1, dadurch gekennzeichnet, daß die Näherung der Funktion "Quadrat der Spannung" durch Aufnahme eines Stromes l(t) ≈ K V²(t) am Ausgang eines Kreises erhalten wird, der Widerstände Rₙ und mit den Widerständen Rₙ in Reihe geschaltete Amplitudenbegrenzungselemente Zₙ, Leiter unter einer Spannung Vₙ, umfaßt und so beschaffen ist, daß
- jeder Zweig Rₙ, Zₙ parallel geschaltet ist,
- die Werte der Widerstände Rₙ und Elemente Zₙ Stufenwerte sind, entsprechend den Gleichungen:
Vₒ = o
Rₒ = 1 / K V₁
R₁ = 1 / K V₂
R₂ = 1 / [K(V₃-V₁)]
..........
Rₙ₋₁ = 1 / [K (Vₙ - Vₙ₋₂)],
wobei der Strom l(t) dann eine Funktion ist, die durch eine Reihe von Segmenten, oder "Sehnen", dargestellt werden kann, die die Parabel$\text{l(t) = K V²(t)}$ an den Abszissenpunkten
V = Vₒ
V = V₁
V = V₃
..........
V = Vₙ₋₂
V = Vₙ₋₁
V = Vₙ
schneiden.

3. Vorrichtung nach Anspruch 1, dadurch gekennzeichnet, daß die Näherung der Funktion "Quadrat der Spannung" durch Aufnahme eines Stromes l(t) ≈ K V²(t) am Ausgang eines Kreises erhalten wird, der Widerstände Rₙ und in Reihe mit den Widerständen Rₙ geschaltete Begrenzungselemente Zₙ, Leiter unter einer Spannung Vₙ, umfaßt und so beschaffen ist, daß
- jeder Zweig Rₙ, Zₙ so geschaltet ist, daß die Widerstände Rₙ einen gemeinsamen Punkt haben, während jedes Element Zₙ den Punkt hat, der nicht mit dem Widerstand Rₙ gemeinsam ist, aber mit dem Punkt verbunden ist, der dem Widerstand Rₙ₋₁ und Zₙ₋₁ gemeinsam ist,
- die Werte der Widerstände Rₙ und Elemente Zₙ Stufenwerte sind, entsprechend den Gleichungen:
Vₒ = o
Rₒ = 1 / K V₁
R₁ = 1 / [K ( V₂ + V₁)]
R₂ = 1 / [K (V₃ + V₂)]
..........
Rₙ₋₁ = 1 / [K (Vₙ + Vₙ₋₁)]
wobei der Strom l(t) dann eine Funktion ist, die durch eine Reihe von Segmenten, oder "Sehnen", wiedergegeben werden kann, die die Parabel$\text{l(t) = K V²(t)}$ an den Abszissenpunkten
V = Vₒ
V = V₁ + V₂
V = V₁ + V₂ + V₃
.............
V = V₁ + V₂ + V₃ + ... + Vₙ₋₂
V = V₁ + V₂ + V₃ + ... + Vₙ₋₁
V = V₁ + V₂ + V₃ + ... + Vₙ
schneiden.

4. Vorrichtung nach einem der Ansprüche 2 oder 3, dadurch gekennzeichnet, daß die Begrenzungselemente Zₙ Zenerdioden oder mit der Spannung veränderbare Widerstände sind.

5. Vorrichtung nach Anspruch 2, dadurch gekennzeichnet, daß die Werte Vₙ die Werte einer arithmetischen Folge mit dem ersten Glied 0 und dem Argument V₀ sind, wohingegen die Werte der Widerstände Rₙ gleich sind, mit Ausnahme von R₀, der einen doppelten Wert von R₁ = R₂ = R₃ = ... = Rₙ hat.

6. Vorrichtung nach Anspruch 3, dadurch gekennzeichnet, daß die Werte von Vₙ alle identisch sind, mit Ausnahme von V₀, der einen Wert Null hat, wohingegen die Werte der Widerstände Rₙ gleich sind, bis auf R₀, der einen doppelten Wert von R₁ = R₂ = R₃ = ... = Rₙ hat.

7. Vorrichtung nach einem der Ansprüche 1 bis 6, dadurch gekennzeichnet, daß eine elektrische Last R_{c}, die die Impedanz eines die Drähte berührenden Tieres simuliert, zwischen die beiden Eingangsklemmen des Kontrollgerätes geschaltet ist, wobei der ohmsche Wert von R_{c} sehr viel kleiner ist, als die ohmschen Werte der Widerstände Rₙ des Prüf- und Meßkreises.

8. Vorrichtung nach einem der Ansprüche 1 bis 7, dadurch gekennzeichnet, daß das Integral des zum Quadrat der Spannung proportionalen Stromes l(t) mittels der Ladung eines Kondensators Cᵢ über einen Widerstand Rᵢ erhalten wird, wobei die Zeitkonstante Rᵢ·Cᵢ sehr viel größer als die Dauer des Eingangspulses ist.

9. Vorrichtung nach Anspruch 8, dadurch gekennzeichnet, daß der Kondensator Cᵢ durch eine automatische Nullstelleinrichtung entladen wird, und zwar zu einer bestimmten Zeit nach dem Puls, nachdem die erreichte Spitzenspannung aufgenommen worden ist, jedoch bevor der folgende Puls auftritt.

10. Vorrichtung nach Anspruch 8, dadurch gekennzeichnet, daß der Kondensator Cᵢ nur nach einer bestimmten Anzahl von Pulsen durch Eine automatische Nullstelleinrichtung entladen wird.

11. Vorrichtung nach Anspruch 8, dadurch gekennzeichnet, daß der Kondensator Cᵢ durch einen manuell bedienbaren Schalter entladen wird.

12. Vorrichtung nach einem der Ansprüche 7 bis 11, dadurch gekennzeichnet, daß der Kondensator mit einem numerischen oder Zeigeranzeigegerät verbunden ist, das den zum Ende des oder der Intergrationsprozesse erreichten Spitzenwert der Spannung des Kondensators Cᵢ anzeigt.

## Claims

1. A control device serving to measure the efficiency of an electric fence, the device measuring the energy of each pulse appearing at the output of the electrifier or between two conductors of the fence and including two input terminals, means for generating a current from the voltage of the pulse applied between the input terminals, which current is proportional to a function approximating to the square of the input voltage, and means for performing a time integration of the current thus generated.

2. A device according to Claim 1, characterised in that the approximation of the "square of the voltage" function is obtained by collecting a current l(t) # K V²(t) at the output of a circuit having resistors Rₙ and wave-clipping elements Zₙ, conductive above a voltage Vₙ, connected in series with the resistors Rn, said circuit being such that:
- each arm Rₙ, Zₙ is connected in parallel,
- the values of the resistors Rₙ and the elements Zₙ have stepped values according to the formulae:
Vₒ = 0
Rₒ = 1 / K V₁
R₁ = 1 / K V₂
R₂ = 1 / [K (V₃ - V₁)]
..........................
Rₙ₋₁ = 1 / [K (Vₙ - Vₙ₋₂)]
the current l(t) then being a function which can be represented by a series of segments, or "chords", which cut the parabola$\text{l(t) = K V²(t)}$ at the points on the x-axis
V = Vₒ
V = V₁
V = V₃
............
V = Vₙ₋₂
V = Vₙ₋₁
V = Vₙ

3. A device according to Claim 1, characterised in that the approximation of the "square of the voltage" function is obtained by collecting a current l(t) # K V²(t) at the output of a circuit including resistors Rₙ and the wave-clipping elements Zₙ, conductive above a voltage Vₙ, connected in series with the resistors Rₙ, said circuit being such that:
- each arm Rₙ, Zₙ is connected in such a way that the resistors Rₙ have a common point, whereas each element Zₙ has the point, not common with the resistor Rₙ, connected at the point common with the resistor Rₙ₋₁ and Zₙ₋₁,
- the values of the resistors Rₙ and of the elements Zₙ have stepped values in accordance with the formulae:
Vₒ = 0
Rₒ = 1 / K V₁
R₁ = 1 / [K ( V₂ + V₁)]
R₂ = 1 / [K (V₃ + V₂)]
..........................
Rₙ₋₁ = 1 / [K (Vₙ + Vₙ₋₁)]
the current l(t) then being a function which can be represented by a series of segments, or "chords", which cut the parabola :$\text{l(t) = K V²(t)}$ at the points on the X axis${\text{V = V}}_{\text{o}}$ V = Vₒ
V = V₁ + V₂
V = V₁ + V₂ + V₃
.............
V = V₁ + V₂ + V₃ + ... + Vₙ₋₂
V = V₁ + V₂ + V₃ + ... + Vₙ₋₁
V = V₁ + V₂ + V₃ + ... + Vₙ

4. A device according to any one of Claims 2 or 3, characterised in that the wave-clipping elements Zₙ are Zener diodes or resistors variable with the voltage.

5. A device according to Claim 2, characterised in that the values Vₙ are the values of an arithmetical series having its first element 0 and variable Vₒ, the values of the resistors Rₙ then being equal, except Rₒ which has a value double that of R₁ = R₂ = R₃ = ... = Rₙ.

6. A device according to Claim 3, characterised in that the values of Vₙ are all identical, with the exception of Vₒ which has a nil value, the values of the resistors Rₙ then being equal, except Rₒ which has a value double that of R₁ = R₂ = R₃ = ... = Rₙ.

7. A device according to any one of Claims 1 to 6, characterised in that an electrical load Rₒ simulating the impedance of an animal touching the wires is connected between the two input terminals of the controller, the ohmic value of Rₒ being very much smaller than the ohmic values of the resistors Rₙ of the analysis and measurement circuit.

8. A device according to any one of Claims 1 to 7, characterised in that the integral of the current l(t) proportional to the square of the voltage is obtained by charging a capacitor C₁ through a resistor R₁ such that the time constant R₁xC₁ is much bigger than the duration of the input pulse.

9. A device according to Claim 8, characterised in that the capacitor C₁ is discharged by an automatic return to zero device, a certain time after the pulse, after the peak voltage achieved has been taken off, but before the next pulse appears.

10. A device according to Claim 8, characterised in that the capacitor C₁ is not discharged by an automatic return to zero device until after a determined number of pulses.

11. A device according to Claim 8, characterised in that the capacitor C₁ is discharged by a manually operated switch.

12. A device according to any one of Claims 7 to 11, characterised in that the capacitor is connected to a numerical or needle display device, which indicates the value of the peak voltage of the capacitor C₁ achieved at the end of the integration process or processes.
